# EUROPÄISCHE PATENTSCHRIFT

(11) **EP 2 877 701 B1**
(45) Veröffentlichungstag und Bekanntmachung des Hinweises auf die Patenterteilung: **10.05.2017**
(21) Anmeldenummer: 13733304.3
(22) Anmeldetag: 02.07.2013
(51) Int. Cl.: F04D 25/02, F04D 29/30, F01D 5/14, F04D 29/28

(54) **LAUFRAD EINES ABGASTURBOLADERS**
TURBOCHARGER IMPELLER
ROTOR D'UN TURBOCOMPRESSEUR

(30) Priorität: 24.07.2012 DE 102012212896
(43) Veröffentlichungstag der Anmeldung: 03.06.2015
(73) Patentinhaber: Continental Automotive GmbH, 30165 Hannover (DE)
(72) Erfinder: KLAUS, Michael, 93105 Tegernheim (DE); MERENDA, Timo, 93059 Regensburg (DE); LEHMAYR, Bernhard, 93051 Regensburg (DE); PAFFRATH, Meinhard, 85622 Feldkirchen (DE); SANDOR, Ivo, 93059 Regensburg (DE); BARTI, Endre, 80689 München (DE); WEVER, Utz, 81539 München (DE)
(86) Internationale Anmeldenummer: PCT/EP2013/063958
(87) Internationale Veröffentlichungsnummer: WO 2014/016084

(56) Entgegenhaltungen:
- WO-A2-2009/065030
- US-A- 2 469 458
- US-A1- 2005 260 074
- US-A1- 2010 278 633

## Beschreibung

Die Erfindung betrifft ein Laufrad eines Abgasturboladers, welches eine Laufradnabe und auf der Laufradnabe angeordnete Laufradschaufeln aufweist, die jeweils eine Fluideintrittskannte und eine Fluidaustrittskante enthalten und die jeweils eine in Strömungsrichtung des Fluidmassenstromes verlaufende Schaufeldickenverteilung aufweisen.

Aufgrund der ständig verschärften Gesetze bezüglich der Emission von Abgasen in die Umwelt werden immer mehr Fahrzeuge mit über Abgasturbolader aufgeladene Diesel- oder Ottomotoren ausgerüstet. Zusätzlich steigen die Anforderungen an das stationäre Verhalten des Verbrennungsmotors, d. h. Leistung, Drehmoment und Verbrauch müssen weiter verbessert werden. Bei mittels Turboladern aufgeladenen Verbrennungsmotoren ist insbesondere auch das transiente Ansprechverhalten essentiell. Eine möglichst leichte Rotorbeschaufelung ermöglicht Turbomaschinen mit einem kleinen Trägheitsmoment, wodurch ein besseres transientes Ansprechverhalten erzielt werden kann. Die minimale mögliche Schaufeldicke ist durch das Herstellverfahren und die Festigkeitseigenschaften der verwendeten Werkstoffe begrenzt. Neben den Fliehkräften wirken auf die Laufradschaufeln aerodynamische Kräfte in Form von Schubspannungen und Druckkräften. Bei der Anströmung der Turbomaschinen entstehen Druckungleichförmigkeiten, die bei jeder Umdrehung auf die Laufradschaufeln wirken. Die Laufradschaufeln müssen eine Steifigkeit aufweisen, die ihre Eigenfrequenz so weit anhebt, dass sie nicht durch diese Druckpulsationen zu kritischen Schwingungen angeregt werden können.

Es ist bereits bekannt, eine Dickenverteilung der Laufradschaufeln eines Abgasturboladers in radialer Richtung mit linear abnehmendem Dickenverlauf, ausgehend von niedrigem Durchmesser zu hohem Durchmesser, vorzusehen. Statt der radialen Strahlen können auch zum Strömungskanal senkrechte Strahlen als Definitionsbasis dienen, sogenannte Meridionalstrahlen. Andere bekannte Lösungen sind Dickenverteilungen mit einfachen parametrischen Funktionen wie beispielsweise Parabeln oder Exponentialfunktionen. Die Parameter der jeweiligen Funktion oder der Funktionstyp selbst werden nach Festigkeitskriterien optimiert, so dass geringe mechanische Spannungen in der Laufradschaufel und insbesondere im Fußbereich der Laufradschaufel, auch als Schaufelfuß bezeichnet, auftreten und dass eine ausreichende Steifigkeit der Laufradschaufel erzielt wird. Im Fußbereich der Schaufel wird die eigentliche Dickenverteilung typischerweise durch einen Füllradius im Übergang zur Nabe überdeckt. Je größer dieser Radius ist, desto geringer sind die Spannungen und desto höher ist die Steifigkeit der Schaufel. Fertigungs- und aerodynamische Kriterien limitieren allerdings die maximale Größe des Füllradius. Typischerweise ist die Laufradschaufel an ihrer Spitze, also im radialen Randbereich, dünner als an der Nabe. Wenn die Steifigkeit bzw. die Eigenfrequenz der Schaufel nicht ausreicht, wird häufig die Schaufelhöhe, an der Position größter Schaufelhöhe, in Strömungsrichtung verkürzt ausgeführt, was jedoch aerodynamisch nachteilig ist. Eine andere Möglichkeit besteht darin, die Schaufel insgesamt dicker auszuführen. Diese Lösungen sind weder trägheitsoptimal noch festigkeitsoptimal. Durch die vergleichsweise schlechtere Materialauslastung wird des Weiteren Bauraum verschwendet, der ansonsten für zusätzliche Schaufeln bei gleichem Schaufelfußabstand verwendet werden könnte.

Aus der DE 10 2008 059 874 A1 ist eine Schaufel eines Laufrades eines Turboladers bekannt, welche in der Meridionalansicht an ihrer Austrittskante bei einer Turbinenradschaufel bzw. an ihrer Eintrittskante bei einer Verdichterradschaufel zumindest in einem oder mehreren Abschnitten eine nichtlineare Reduzierung der axialen Länge aufweist, und bei welcher der jeweilige Abschnitt und die Reduzierung der axialen Länge der Schaufel derart gewählt sind, dass die Schaufel ein vorbestimmtes Verhältnis aus Eigenfrequenz und einem Wirkungsgradverlust der Schaufel bzw. des Laufrades aufweist. Des Weiteren ist aus dieser Schrift eine Laufradschaufel bekannt, welche in der Meridionalansicht an ihrer Austrittskante bei einer Turbinenradschaufel bzw. an ihrer Eintrittskante bei einer Verdichterradschaufel in einem ersten, oberen Bereich in der axialen Länge reduziert ist und wobei die Austrittskante in einem zweiten, unteren Bereich senkrecht, im Wesentlichen senkrecht oder nach hinten, entgegen der Strömungsrichtung, verläuft, bzw. die Eintrittskante in einem zweiten unteren Bereich senkrecht, im Wesentlichen senkrecht oder nach hinten, in Strömungsrichtung verläuft, so dass der Wirkungsgradverlust des Laufrades in einem vorbestimmten Bereich begrenzt ist.

Gattungsgemäße Laufräder, welche sich für Abgasturbolader eignen, sind beispielsweise in der US 2005/0260074 A1, US 2 469 458 A, US 2010/0278633 A1 und WO 2009/065030 A2 gezeigt.

Die Aufgabe der Erfindung besteht darin, ein Laufrad eines Abgasturboladers anzugeben, das im Betrieb verbesserte Eigenschaften aufweist.

Diese Aufgabe wird durch ein Laufrad mit den im Folgenden angegebenen Merkmalen gelöst.
Ein erfindungsgemäßes Laufrad eines Abgasturboladers, weist eine Laufradnabe und auf der Laufradnabe angeordnete Laufradschaufeln auf, die jeweils eine Fluideintrittskante, eine Fluidaustrittskante und eine Schaufelhöhe sowie eine Schaufeldickenverteilung aufweisen. Das erfindungsgemäße Laufrad ist dadurch gekennzeichnet, dass die Schaufeldickenverteilung derart gewählt ist, dass die Laufradschaufeln entlang ihrer Erstreckung von der Fluideintrittskante bis zur Fluidaustrittskante, also in Strömungsrichtung des Fluidstromes, mindestens einen Übergang zwischen einer steifigkeitsorientierten Schaufeldickenverteilung und einer trägheits- und spannungsorientierten Schaufeldickenverteilung über die Schaufelhöhe aufweisen.

Dabei ist unter der Schaufelhöhe die Erstreckung der jeweiligen Laufradschaufel vom Übergangsbereich zwischen der Laufradnabe (2) und der Laufradschaufel (3), dem Schaufelfuß oder Fußbereich (B1), aus in Radialrichtung, in Bezug auf die Laufraddrehachse, bis in den von der Laufradnabe (2) abgelegenen radialen Schaufelrand zu verstehen.

Die Erstreckung der Laufradschaufel in Strömungsrichtung des Fluidstromes, kennzeichnet die "Schaufellänge", beginnend an der Fluideintrittskante und endend an der Fluidaustrittskante der Laufradschaufel.Bei dem Laufrad ist die steifigkeitsorientierte Schaufeldickenverteilung eine flaschenförmige Schaufeldickenverteilung über die Schaufelhöhe und die trägheits- und spannungsorientierte Schaufeldickenverteilung eine eiffelturmförmige Schaufeldickenverteilung über die Schaufelhöhe. Eine flaschenförmige Schaufeldickenverteilung stellt eine steifigkeitsoptimierte Geometrie dar und weist zumindest auf einer Seitenfläche der Laufradschaufel, vorzugsweise jedoch auf beiden Seiten, Druckseite und Saugseite, in einer senkrecht zur Laufraddrehachse stehenden Schnittebene gesehen, eine flaschenförmige Seitenflächenkontur auf. Diese Seitenflächenkontur ist unter Anderem durch einen Krümmungswechselbereich gekennzeichnet, in welchem von radial innen nach radial außen ein, in Bezug auf eine gedachte Mittellinie des betrachteten Laufradschaufelquerschnitts, konvexer Verlauf der Seitenflächenkontur, also der Seitenflächenkrümmung, in einen konkaven Verlauf übergeht.
In Weiterbildung des Gegenstandes weist die genannte Seitenflächenkontur zwischen dem Schaufelfuß und dem Krümmungswechselbereich jeweils einen geraden oder einen gekrümmten ersten Übergangsbereich auf. So entsteht eine Grundform mit einem bauchigen, steifen Fuß, wobei die Schaufeldicke zunächst nach radial außen hin bis in den Krümmungswechselbereich langsam abnimmt (Flaschenbauch). Im Krümmungswechselbereich nimmt die Schaufeldicke zunächst bei konvexem Verlauf der Seitenflächenkontur stärker werdend ab. Im Anschluss daran geht die Seitenflächenkontur in einen konkaven Verlauf über, sodass die Schaufeldicke über diesen Bereich der Schaufelhöhe nach radial außen hin schwächer werdend abnimmt.

In Weiterbildung des Gegenstandes der flaschenförmigen Schaufeldickenverteilung weist die Seitenflächenkontur der jeweiligen Laufradschaufel zwischen ihrem radialen Schaufelrand und ihrem Krümmungswechselbereich jeweils einen geraden oder einen gekrümmten zweiten Übergangsbereich (Flaschenhals) auf. Dabei kann der Verlauf der Seitenflächenkontur, also der Seitenflächenkrümmung, in Richtung des radialen Schaufelrands in einer vorgegebenen Krümmung auslaufen oder geneigt auf eine gedachte Mittellinie des betrachteten Laufradschaufelquerschnitts zu oder parallel zu dieser Mittellinie gestaltet sein, so dass sich ein zweiter Übergangsbereich ergibt, der im Querschnitt der Laufradschaufel beispielsweise eine trapezförmige Verjüngung oder eine gleichbleibende Dicke aufweist. So ergibt sich, im Querschnitt gesehen, insgesamt eine Seitenflächenkrümmung der Laufradschaufel, die der Konturlinie einer Flasche ähnlich ist und deshalb hier so benannt wird.

Eine eiffelturmförmige Schaufeldickenverteilung stellt eine trägheits- und spannungsoptimierte Geometrie dar und weist zumindest auf einer Seitenfläche der Laufradschaufel, vorzugsweise jedoch auf beiden Seiten (Druckseite und Saugseite), einen konkaven Verlauf der Seitenflächenkontur, also der Seitenflächenkrümmung der Laufradschaufel in Radialrichtung nach außen auf, sodass die Schaufeldicke über die Schaufelhöhe nach radial außen hin schwächer werdend abnimmt.

Der Auslauf der Seitenflächenkrümmung in Richtung des radialen Schaufelrandes kann dabei so gestaltet sein, dass der konkav gewölbte Verlauf der Seitenflächenkontur der jeweiligen Laufradschaufel, in Richtung auf den radialen Schaufelrand zu, kontinuierlich weitergeführt wird oder in einen geraden, auf eine gedachte Mittellinie des Laufradschaufelquerschnitts zu geneigten oder zu dieser Mittellinie parallelen Verlauf übergeht, so dass sich ein Übergangsbereich ergibt, der im Querschnitt der Laufradschaufel eine trapezförmige Verjüngung nach radial außen hin oder eine gleichbleibende Dicke aufweist.
Der Auslauf im Schaufelfußbereich kann sich aus der Krümmung der Schaufelseitenwand ergeben oder mit einer zusätzlichen Fußverrundung ausgeführt sein. So ergibt sich, im Querschnitt gesehen, eine Seitenflächenkrümmung der Laufradschaufel, die der Konturlinie des Eiffelturmes ähn2lich ist und deshalb hier so benannt wird.

Weitere vorteilhafte Ausgestaltungen und Weiterbildungen des erfindungsgemäßen Laufrades mit den oben angegebenen Merkmalen werden im Folgenden anhand der Figurenbeschreibung erläutert.

Die Vorteile eines erfindungsgemäßen Laufrades bestehen insbesondere darin, dass das Laufrad im Hinblick auf die von ihm im Betrieb geforderten Eigenschaften, insbesondere im Hinblick auf dessen Steifigkeit, Trägheit und Festigkeit, optimiert ist. Die beanspruchte Schaufeldickenverteilung kann für gegossene, erodierte und auch für gefräste Radial-, Radial-Axial- und Axial-Turbinen bzw. -Verdichter verwendet werden. Des Weiteren begünstigt die Erfindung die fertigungstechnischen Randbedingungen beim Gießen hinsichtlich minimaler Abstände zwischen einander benachbarten Schaufeln.

Bei einer Herstellung im Gussverfahren besteht die Möglichkeit, die Schaufeldickenverteilung sowohl über die Schaufelhöhe als auch über die Schaufellänge beliebig einzustellen. Diese Möglichkeit wird bei der vorliegenden Erfindung dahingehend genutzt, dass eine trägheitsoptimierte Dickenverteilung in Bereichen der Laufradschaufeln, die für die Schaufelsteifigkeit von untergeordneter Bedeutung sind, sowie eine steifigkeitsoptimierte Dickenverteilung in Bereichen der Laufradschaufeln, die schwingungsgefährdet sind, vorgenommen wird. Bei den Bereichen geringer Bedeutung für die gesamte Schaufelsteifigkeit handelt es sich um die Bereiche mit geringer Schaufelhöhe in Radialrichtung. Bei den Bereichen mit großem Einfluss auf die Schaufelsteifigkeit handelt es sich um die Bereiche mit großer Schaufelhöhe in Radialrichtung.

Die erfindungsgemäße Dickenverteilungsstrategie basiert auf einer Kombination der zwei grundsätzlich unterschiedlichen Schaufeldickenverteilungen, nämlich beispielsweise einer eiffelturmförmigen Schaufeldickenverteilung und einer flaschenförmigen Schaufeldickenverteilung derart, dass die Laufradschaufeln entlang ihrer Erstreckung von der Fluideintrittskante bis zur Fluidaustrittskante mindestens einen Übergang zwischen einer steifigkeitsorientierten Schaufeldickenverteilung und einer trägheits- und spannungsorientierten Schaufeldickenverteilung über die Schaufelhöhe aufweisen . Dabei ist die Eiffelturmform trägheits- und spannungsoptimiert, während die Flaschenform steifigkeitsoptimiert ist.

Nachfolgend werden Ausführungsbeispiele für die Erfindung anhand der Figuren näher erläutert. Es zeigt:
- Figur 1: einen skizzierten Teilschnitt durch ein Laufrad eines Abgasturboladers (in Richtung der Laufraddrehachse) zur Veranschaulichung der Laufradschaufeln in Seitenansicht;
- Figur 2: drei Beispiele für unterschiedliche Schaufeldickenverteilungen über die Schaufelhöhe in Schnittdarstellung einer Laufradschaufel (in einer senkrecht zur Laufraddrehachse verlaufenden Schnittebene);
- Figur 3: eine Veranschaulichung der Schaufeldickenverteilungen bei flaschenförmiger und eiffelturmförmiger Schaufeldickenverteilung über die Schaufelhöhe einer Laufradschaufel, in Schnittdarstellung gemäß Figur 2;
- Figur 4: zwei Beispiele zur Veranschaulichung von Schaufeldickenverteilungen über die Schaufelhöhe und die Erstreckung einer Laufradschaufel in axialer Richtung, in Meridionalansicht der Laufradschaufeln;
- Figur 5: ein Beispiel zur Veranschaulichung eines Ausführungsbeispiels mit jeweils gerade verlaufenden Abschnitten einer Seitenflächenkontur,
- Figur 6: Beispiele zur Veranschaulichung unterschiedlicher Ausführungen asymmetrischer Schaufeldickenverteilungen, in Schnittdarstellung gemäß Figur 2 und
- Figur 7: eine überlagerte Darstellung zur Veranschaulichung von verschiedenen Schaufeldickenverteilungen, in Schnittdarstellung gemäß Figur 2.

Funktions- und Benennungsgleiche Gegenstände sind in den Figuren durchgehend mit denselben Bezugszeichen gekennzeichnet.

Die Figur 1 zeigt eine Skizze zur Veranschaulichung eines Laufrades eines Abgasturboladers, bei dem es sich beim gezeigten Ausführungsbeispiel zum Beispiel um ein Turbinenlaufrad eines Abgasturboladers handelt. Wenn es sich um ein Turbinenlaufrad handelt, so ist dieses zwischen dem Turbinengehäuse 6 und dem Lagergehäuse 7 des Abgasturboladers angeordnet und dreht sich im Betrieb des Abgasturboladers um eine Laufraddrehachse 10. Das Laufrad 1 ist mittels seiner Laufradnabe 2 mit einer Läuferwelle 11 drehfest verbunden. Auf der Laufradnabe 2 sind in Umfangsrichtung des Laufrades äquidistant Laufradschaufeln 3 angeordnet, die mittels ihres Schaufelfußes B1 an der Laufradnabe 2 befestigt sind. Beispielsweise sind die Laufradnabe 2 und die Laufradschaufeln 3 in einem Schritt gefertigt und stoffschlüssig miteinander verbunden.

Die Laufradschaufeln 3 weisen jeweils eine Fluideintrittskante 4, 5' und eine Fluidaustrittskante 5, 4' auf. Da sich ein Turbinenlaufrad und ein Verdichterlaufrad in der schematischen Darstellung kaum unterscheiden, sind in Figur 1 beide Ausführungen in einer Darstellung zusammengefasst. Der Hauptunterschied in der schematischen Darstellung besteht dabei in der Strömungsrichtung des Fluidstromes.
Das Turbinenlaufrad, das mit Abgasen eines Verbrennungsmotors beaufschlagt wird, weist eine Abgaseintrittskante 4 und eine Abgasaustrittskante 5 auf. Die Strömungsrichtung des Abgases ist in der Figur 1 mit Pfeilen angedeutet und mit der Bezugsziffer 8 bezeichnet.

Das Verdichterlaufrad, das mit Frischluft beaufschlagt wird, weist eine Frischlufteintrittskante 5' und eine Frischluftaustrittskante 4' auf. Die Strömungsrichtung der Frischluft ist in der Figur 1 mit Pfeilen angedeutet die mit der Bezugsziffer 8'bezeichnet sind.

Bei der vorliegenden Erfindung weisen die Laufradschaufeln über ihre Erstreckung von der Fluideintrittskante 4, 5' bis zu der Fluidaustrittskante 5, 4', also jeweils in Strömungsrichtung des Fluidstromes eine spezielle Schaufeldickenverteilung auf, durch welche erreicht wird, dass die Laufradschaufeln im Betrieb bezüglich ihrer Steifigkeit, ihrer Trägheit und ihrer Festigkeit optimiert sind.

Die Figur 2 zeigt drei Beispiele für Schaufeldickenverteilungen über die Schaufelhöhe 9 einer Laufradschaufel 3 in einer Schnittdarstellung mit einer senkrecht zur Laufraddrehachse 10 verlaufenden Schnittebene. Dabei ist in der linken Darstellung in Figur 2 eine flaschenförmige Schaufeldickenverteilung, in der mittleren Darstellung von Figur 2 eine eiffelturmförmige Schaufeldickenverteilung und in der rechten Darstellung von Figur 2 eine trapezförmige Schaufeldickenverteilung veranschaulicht. Die jeweilige Schaufeldickenverteilung ist hier beispielhaft symmetrisch zu einer gedachten Schaufelmittellinie 13 des jeweiligen Laufradschaufelquerschnitts ausgebildet. Gemeinsam ist diesen Schaufeldickenverteilungen, dass in ihrem jeweiligen Fußbereich, also im Bereich der Anbindung an die Laufradnabe (nicht dargestellt), die Dicke der jeweiligen Laufradschaufel am größten ist und in ihrem radialen Schaufelrandbereich, der dem Fußbereich entgegengesetzt angeordnet ist, die Dicke der jeweiligen Laufradschaufel am kleinsten ist. Im Fußbereich ist jeweils eine Fußverrundung 12 angedeutet, die den Übergang zur Laufradnabe darstellt.

Im Falle einer Herstellung der Laufradschaufeln im Gussverfahren besteht die Möglichkeit, die Schaufeldickenverteilung beliebig einzustellen. Diese Möglichkeit wird bei der Erfindung dazu ausgenutzt, in Schaufelbereichen, die für die Schaufelsteifigkeit von untergeordneter Bedeutung sind, eine trägheitsoptimale Dickenverteilung vorzunehmen, und in Schaufelbereichen, die schwingungsgefährdet sind, eine steifigkeitsoptimale Dickenverteilung vorzunehmen.

Diejenigen Bereiche, die von geringer Bedeutung für die gesamte Schaufelsteifigkeit sind, sind die Schaufelbereiche mit geringer Schaufelhöhe. Diejenigen Bereiche, die große Bedeutung bzw. großen Einfluss auf die Schaufelsteifigkeit haben, sind die Schaufelbereiche mit großer Schaufelhöhe.

Bei der Erfindung erfolgt eine Schaufeldickenverteilung derart, dass zwei grundsätzlich unterschiedliche Schaufeldickenverteilungen, wie zum Beispiel die Eiffelturmform und die Flaschenform, in bestimmter Weise miteinander abwechseln bzw. kombiniert werden. Die Eiffelturmform ist trägheits- und spannungsoptimal. Die Flaschenform ist steifigkeitsoptimal.

Die Eiffelturmform ist insbesondere durch einen vom Fußbereich ausgehenden, nach radial außen hin zunächst nach innen, auf die gedachte Mittellinie 13 zu, gewölbten Verlauf der Seitenflächenkontur gekennzeichnet, wobei die Schaufeldicke in Radialrichtung nach außen schwächer werdend abnimmt. In Richtung auf den radialen Schaufelrand zu kann die Seitenflächenkontur in Weiterführung der Eiffelturmform auslaufen, wie es aus der mittleren Darstellung von Figur 2 ersichtlich ist, oder kann auch in einen geraden, auf eine gedachte Mittellinie der Laufradschaufel zu geneigten oder zu dieser Mittellinie parallelen Verlauf übergehen, so dass sich ein Übergangsbereich ergibt, dessen Querschnittsfläche eine trapezförmige Verjüngung nach radial außen hin oder eine gleichbleibende Dicke aufweist. Dabei kann sich der Fußbereich aus der Krümmung der Seitenschaufelwand ergeben. Alternativ dazu kann der Fußbereich auch mit einer zusätzlichen Fußverrundung 12 ausgeführt sein.

Die Flaschenform, die in der linken Darstellung von Figur 2 veranschaulicht ist, ist im Unterschied dazu insbesondere durch einen Krümmungswechselbereich gekennzeichnet, in welchem die Seitenflächenkontur der Laufradschaufel von radial innen nach radial außen von einer konvexen Krümmung in eine konkave Krümmung übergeht.

Die trapezförmige Schaufeldickenverteilung, wie sie in der rechten Darstellung von Figur 2 gezeigt ist, kommt bei bekannten Schaufeldickenverteilungen gemäß dem Stand der Technik zum Einsatz und liegt dabei in Strömungsrichtung zwischen der Fluideintritts- und der Fluidaustrittskante kontinuierlich vor.

Die Figur 3 zeigt je ein Beispiel für eine steifigkeitsoptimierte Schaufeldickenverteilung, die als Flaschenform bezeichnet wird und eine trägheits- und spannungsoptimierte Schaufeldickenverteilung, die als Eiffelturmform bezeichnet wird in einer Schnittdarstellung gemäß einer Schnittebene senkrecht zur Laufraddrehachse 10. Zur einfacheren Erläuterung ist die jeweilige Schaufeldickenverteilung in Figur 3 bei der Flaschenform in Bereiche B1 bis B5 und bei der Eiffelturmform in die Bereiche B1, C2, B4 und B5 unterteilt, wobei in beiden Fällen B1 der Schaufelfußbereich und B5 der radial außenliegende Schaufelrandbereich ist.
Weiterhin sind bei der Flaschenform ein erster Übergangsbereich B2 (Flaschenbauch), ein Krümmungswechselbereich B3 (Flaschenschulter) und ein zweiter Übergangsbereich B4 (Flaschenhals) vorgegeben. Bei der Eiffelturmform ist zwischen dem Schaufelfuß B1 und dem Schaufelrandbereich B5 ein Konkavbereich C2 und ebenfalls ein Übergangsbereich B4 vorgegeben.

Der Fußbereich oder Schaufelfuß B1, in welchem die Laufschaufel 3 mit der Nabe verbunden ist, hat jeweils die größte Dicke und geht vorzugsweise mit einer Fußverrundung 12 in die Laufradnabe 2 über. Der radial außenliegende Schaufelrand schließt die Seitenflächenkontur mit einer definierten Kante ab und ist jeweils vorzugsweise leicht abgerundet ausgebildet, wobei die Rundung dem jeweiligen Umfangskreis des Laufrades folgt bzw. sich daraus ergibt.

Bei der Flaschenform kann die Seitenflächenkontur der Laufradschaufel in dem zwischen dem Fußbereich B1 und dem Krümmungswechselbereich B3 vorgesehenen ersten Übergangsbereich B2 gerade oder vorzugsweise leicht konvex gekrümmt ausgebildet sein. Im Krümmungswechselbereich B3 erfolgt - wie bereits oben ausgeführt wurde - ein Übergang der Seitenflächenkontur von einer konvexen Krümmung in eine konkave Krümmung.

Die Eiffelturmform ist insbesondere durch den an den Fußbereich anschließenden Konkavbereich C2 gekennzeichnet, in dem die Seitenflächenkontur in Radialrichtung R nach außen hin einen auf die gedachte Mittellinie 13 zu, konkav gewölbten Verlauf aufweist, wobei die Schaufeldicke in Radialrichtung nach außen schwächer werdend abnimmt.

In dem zwischen dem Krümmungswechselbereich B3 oder dem Konkavbereich C2 und dem radial außenliegenden Schaufelendbereich B5 vorgesehenen Übergangsbereich B4 kann in beiden Fällen die Seitenflächenkontur wiederum leicht konkav gekrümmt weiter verlaufen oder in einen auf eine gedachte Mittellinie des Laufradschaufelquerschnitts zu geneigten oder zu dieser Mittellinie parallelen Verlauf übergehen, so dass sich ein Übergangsbereich ergibt, dessen Querschnittsfläche eine trapezförmige Verjüngung nach radial außen hin oder eine gleichbleibende Dicke aufweist.

Die sich in Radialrichtung R erstreckenden Abschnitte der einzelnen Bereiche B1 bis B5 und C2 können in ihrer Ausdehnung und ihrem Verhältnis zueinander in Abhängigkeit vom jeweils konkreten Anwendungsfall optimiert werden, wobei die Aufteilung der Abschnitte der einzelnen Bereiche B1 bis B5 auch in Abhängigkeit von der Position entlang der Erstreckung der Laufradschaufel zwischen Fluideintrittskante und Fluidaustrittskante und der dort vorliegenden Schaufelhöhe erfolgt. Auch der Gradient des Verlaufs der Seitenflächenkontur im Krümmungswechselbereich B3 kann in Abhängigkeit vom jeweiligen Anwendungsfall optimiert werden, um den bestmöglichen Kompromiss aus Steifigkeit und Trägheit zu erzielen.

Zwei Beispiele zur Veranschaulichung von Schaufeldickenverteilungen gemäß der Erfindung sind schematisch in der Figur 4 in Meridionalansicht der Laufradschaufeln gezeigt. Dabei bezieht sich die linke Darstellung auf ein Radial-Axial-Laufrad und die rechte Darstellung auf ein Radial-Laufrad. Die im Folgenden beschriebenen Ausführungen können sowohl bei Turbinenlaufrädern als auch bei Verdichterlaufrädern zur Anwendung kommen. Im Falle eines Turbinenlaufrades ist die Fluideintrittskante 4 der Bereich kleiner Schaufelhöhe (jeweils linker Bereich der Darstellung) und die Fluidaustrittskante 5 der Bereich großer Schaufelhöhe (jeweils rechter Bereich der Darstellung) . Im Falle eines Verdichterlaufrades ist die Fluideintrittskante 5' im Bereich großer Schaufelhöhe (jeweils rechter Bereich der Darstellung) und die Fluidaustrittskante 4' der Bereich kleiner Schaufelhöhe (jeweils linker Bereich der Darstellung).

In beiden Darstellungen sind die Fußbereiche der Übersichtlichkeit wegen nicht gezeichnet. Da die dargestellte Meridionalansicht eine Projektion der dreidimensionalen Laufradschaufel auf eine zweidimensionale Ebene darstellt, ist der Umlenkungswinkel der Schaufel in den Darstellungen nicht erfasst. Durch den real vorliegenden Umlenkungswinkel und die Betrachtung der Dickenverteilungen in einer senkrecht zur Laufraddrehachse liegenden Schnittebene, sind, im Gegensatz zu der Darstellung, die realen Konturverläufe der Seitenflächenkonturen in dieser Schnittebene auf beiden Seiten der Laufradschaufeln in den in der Figur 4 gezeigten Schnittebenen Abis D im Allgemeinen nicht vollkommen symmetrisch, wenn sie auch prinzipiell den gleichen Konturverlauf aufweisen. In Abhängigkeit von dem Umlenkungswinkel der Schaufel ergeben sich in Realität beidseitig leicht abweichende Konturverläufe.
Die Schnittdarstellungen A bis D gemäß der Figur 4 sind somit als Schaufeldickenverteilung senkrecht zur Skelettfläche (die näherungsweise durch eine gedachte Mittellinie des Profils im Verlauf über die Schaufellänge gegeben ist und im jeweiligen Schnitt als Mittellinie erscheint) des Schaufelprofils zu verstehen.

Die in der rechten Darstellung (Radial-Laufrad) veranschaulichte Dickenverteilung weist im Bereich kleiner radialer Schaufelhöhe und gleichzeitig größerem Abstand zur Laufraddrehachse, Schnitt A-A, eine eiffelturmförmige Schaufeldickenverteilung auf und geht in axialer Richtung (in der Darstellung nach rechts), wie aus den Schnitten B-B und C-C ersichtlich wird, kontinuierlich in eine flaschenförmige Schaufeldickenverteilung im Bereich großer radialer Schaufelhöhe bei gleichzeitig kleinerem Abstand zur Laufraddrehachse 10 , Schnitt D-D, über.
Eine solche Verteilung entspricht der Regel, dass bei großer Schaufelhöhe insbesondere eine steifigkeitsorientierte Schaufeldickenverteilung vorteilhaft ist, wogegen bei kleiner Schaufelhöhe eine trägheits- und spannungsorientierten Schaufeldickenverteilung zu bevorzugen ist. Gleichzeitig jedoch hat diese Verteilung den zusätzlichen Effekt, dass die für die Steifigkeit erforderlichen größeren Massenanordnungen, in Form des "Flaschenbauches" der flaschenförmige Schaufeldickenverteilung näher bei der Laufraddrehachse angeordnet sind und somit weniger negativ Einfluss nehmen auf die Massenträgheit des Laufrades und somit auf das transiente Verhalten des Turboladers.

In der linken Darstellung, Axial-Radial-Laufrad, geht die eiffelturmförmige Schaufeldickenverteilung in Schnitt A-A zunächst Richtung größerer Schaufelhöhe (in der Darstellung nach rechts) in die flaschenförmige Schaufeldickenverteilung, Schnitt C-C über. Zu der Fluidaus-/Fluideintrittskante 5, 5' hin findet dann ein erneuter Übergang zu der eiffelturmförmigen Schaufeldickenverteilung statt. Dieser zusätzliche Übergang und die so an der Fluidaus-/Fluideintrittskante 5, 5' vorliegende eiffelturmförmige Schaufeldickenverteilung kann optional verwendet werden, einerseits um kritische Spannungen im Nabenbereich der Fluidaus-/Fluideintrittskante 5, 5' zu reduzieren und andererseits um aerodynamische Vorteile durch Reduzierung der Dicke der Fluidaus-/Fluideintrittskante 5, 5'bzw. des entsprechenden Kantenradius zu erzielen.

Die in Axialrichtung vorliegenden Übergangsbereiche zwischen unterschiedlichen Schaufeldickenverteilungen weisen Querschnittsformen auf, die einer Kombination aus einer eiffelturmförmigen Schaufeldickenverteilung und einer flaschenförmigen Schaufeldickenverteilung entsprechen.

Die Figur 5 zeigt ein Beispiel zur Veranschaulichung einer speziellen Ausführung der Erfindung. Gemäß dieser Ausführung weist der jeweilige Verlauf der Seitenflächenkontur der Laufradschaufel 3, hier dargestellt am Beispiel der flaschenförmigen Schaufeldickenverteilung, jedoch in gleicher Weise auf eine eiffelturmförmige Schaufeldickenverteilung übertragbar, in Radialrichtung nach außen jeweils eine Mehrzahl von jeweils gerade verlaufenden Konturabschnitten G1 bis G7 auf. In Aneinanderreihung der einzelnen gerade verlaufenden Konturabschnitte ergibt sich jedoch daraus wiederum als übergeordnete Geometrie eine flaschen- oder eiffelturmförmige Schaufeldickenverteilung.
Diese Ausführung weist den Vorteil auf, dass eine Fertigung der Laufradschaufeln im gezeilten Fräsverfahren ermöglicht wird.

Die Figur 6 zeigt Beispiele zur Veranschaulichung weiterer Ausführungen der Erfindung.

Bei den anhand der vorherigen Figuren beschriebenen Dickenverteilungen liegt auf beiden Seiten der Laufradschaufeln, der Saug- und der Druckseite, jeweils ein im Wesentlichen symmetrischer Verlauf der Seitenflächenkontur der Laufradschaufel, gezeigt in Schnittdarstellung, vor.

Im Unterschied dazu zeigt die Figur 6 Beispiele für eine unterschiedliche, asymmetrische Schaufeldickenverteilung auf der Saugseite S und der Druckseite P der Laufradschaufeln 3, wobei die beiden Außenkonturen in Bezug auf eine gedachte Mittellinie unterschiedliche Konturverläufe aufweisen. Die Bezeichnung der Saugseite und der Druckseite der Laufradschaufeln sind hier frei gewählt und dienen hier lediglich zur Unterscheidung der beiden Schaufelseiten.
Darstellung 6.1 der Figur 6 zeigt beispielsweise eine trapezförmig gerade nach radial außen abnehmende Schaufeldickenverteilung auf der Saugseite S und eine eiffelturmförmige Schaufeldickenverteilung auf der Druckseite P der Laufradschaufel 3. Darstellung 6.2 dagegen zeigt eine eiffelturmförmige Schaufeldickenverteilung auf der Saugseite S und eine flaschenförmige Schaufeldickenverteilung auf der Druckseite P. Darstellung 6.3 wiederum zeigt eine flaschenförmige Schaufeldickenverteilung auf der Saugseite S und eine konische Schaufeldickenverteilung auf der Druckseite P. Dabei sind durchaus auch weitere, hier nicht gezeigte Kombinationen unterschiedlicher Schaufeldickenverteilungen realisierbar. Durch solche asymmetrischen Schaufeldickenverteilungen auf der Saug- und der Druckseite S, P kann thermisch bedingten Spannungen im Schaufelmaterial, Eigenspannungen des Schaufelmaterials und im Betrieb auftretenden aerodynamischen Kräften entgegengewirkt werden. Alternativ oder zusätzlich dazu kann dies auch dadurch geschehen, dass die Schaufel nicht mehr exakt an Radialstrahlen ausgerichtet wird, sondern leicht in Umfangsrichtung geneigt oder gekrümmt wird.

Die Figur 7 zeigt eine überlagerte Darstellung von Schnittansichten zur Veranschaulichung von verschiedenen Schaufeldickenverteilungen. Bei diesen Schaufeldickenverteilungen handelt es sich um die bereits oben in der Figur 2 gezeigten Ausführungen.

Aus der Überlagerung wird jedoch ersichtlich, dass die maximale Dicke im Schaufelfußbereich bei flaschenförmiger Schaufeldickenverteilung bei gleicher erzielter Steifigkeit und Festigkeit niedriger ist als bei einer konischen Schaufeldickenverteilung.

Die niedrigste herstelltechnisch umsetzbare Schaufeldicke erstreckt sich sowohl bei der flaschenförmigen Schaufeldickenverteilung als auch bei der eiffelturmförmigen Schaufeldickenverteilung über größere Schaufelhöhenanteile der Laufradschaufel als bei einer konischen Schaufeldickenverteilung. Durch diese Konfiguration wird bei der erfindungsgemäßen Schaufeldickenverteilung eine Trägheitsverringerung erzielt. Gleichzeitig kann aber die Steifigkeit im Vergleich zur konischen Schaufeldickenverteilung beibehalten werden, da nahezu die maximale Dicke im Schaufelfußbereich über größere Schaufelhöhenanteile verwendet wird.

Des Weiteren besteht fertigungstechnisch bedingt die Notwendigkeit, einen minimalen Schaufelabstand im Bereich des Schaufelfußes sowie eine minimale Verrundung einzuhalten. Dieses Kriterium ist bei einem erfindungsgemäßen Laufrad vergleichsweise einfach zu erfüllen, da die maximale Schaufeldicke im Vergleich zu einer konischen Schaufeldickenverteilung geringer ist. Dadurch besteht die Möglichkeit, die Schaufelanzahl zu erhöhen, was sich vorteilhaft auf den thermodynamischen Wirkungsgrad auswirkt.

Das Vorliegen einer konstanten Schaufeldicke im Bereich großer Durchmesser, also im Übergangsbereich B4 in der Nähe des radialen Schaufelrandes B5, verbessert die CAD-Erstellbarkeit von gießbaren Rohteilen aus dem Fertigteil. Für die Aufmaßerstellung kann eine Flächenextrapolation verwendet werden, da die Dicke im radialen Schaufelendbereich bei einem erfindungsgemäßen Laufrad konstant bleibt. Des Weiteren kann beim Konturdrehen eine Trimmanpassung eines Basisdesigns vorgenommen werden, ohne dass sich die Dicke des radialen Schaufelendbereiches ändert.

Das Dickenmaximum an der Nabe kann in Strömungsrichtung an eine nahezu beliebige Position gelegt werden. Liegt es in idealer Position senkrecht zur Schwingachse der niedrigsten Eigenform, dann kann die maximale Schaufeldicke minimiert werden, weil die Steifigkeit optimiert ist. Dies kommt der Trägheit des Turboladers zugute.

Wird die aerodynamische Güte der Schaufeldickenverteilung in die Optimierung einbezogen, dann kann beispielsweise auch der Keilwinkel der Fluidaustrittskante durch eine Positionierung des Dickenmaximums an der Nabe hin zu spitzeren Austrittswinkeln optimiert werden. Dabei wird im Falle eines Turbinenlaufrades die radiale Schaufeldickenverteilung der Fluidaustrittskante 5 wiederum in Eiffelturmform gestaltet, wie es in der linken Darstellung von Figur 4 beim Schnitt D-D gezeigt ist. Im Vergleich zu einer durchgehend konischen Schaufeldickenverteilung ist durch die erfindungsgemäße Schaufeldickenverteilung ein flacherer Keilwinkel an der Fluidaustrittskante 5 von Turbinenlaufradschaufeln möglich. Der Gegenstand der Erfindung kann in vorteilhafter Weise auch dazu genutzt werden, um durch eine verbesserte Steifigkeit der Turbinenbeschaufelung den sogenannten Cut-Back zu reduzieren.

## Patentansprüche

1. Laufrad (1) eines Abgasturboladers, welches eine Laufradnabe (2) und auf der Laufradnabe angeordnete Laufradschaufeln (3) aufweist, die jeweils eine Fluideintrittskante (4), eine Fluidaustrittskante (5), einen Schaufelfuß (B1), einen radialen Schaufelrand (B5) und eine Schaufelhöhe (9) sowie eine Schaufeldickenverteilung aufweisen, **dadurch gekennzeichnet, dass** die Schaufeldickenverteilung derart gewählt ist, dass die Laufradschaufeln (3) entlang ihrer Erstreckung von der Fluideintrittskante (4) bis zur Fluidaustrittskante (5) mindestens einen Übergang zwischen einer steifigkeitsorientierten radialen Schaufeldickenverteilung und einer trägheits- und spannungsorientierten radialen Schaufeldickenverteilung über die Schaufelhöhe aufweisen,
wobei die steifigkeitsorientierte Schaufeldickenverteilung eine flaschenförmige Schaufeldickenverteilung über die Schaufelhöhe und die trägheits- und spannungsorientierte Schaufeldickenverteilung eine eiffelturmförmige Schaufeldickenverteilung über die Schaufelhöhe ist,
wobei eine Seitenflächenkontur der jeweiligen Laufradschaufel (3) im Bereich der flaschenförmigen Schaufeldickenverteilung zwischen ihrem Schaufelfuß (B1) und ihrem radialen Schaufelrand (B5) jeweils einen Krümmungswechselbereich (B3) aufweist, in welchem von radial innen nach radial außen ein, in Bezug auf eine gedachte Mittellinie (13) des betrachteten Laufradschaufelquerschnitts, konvexer Verlauf der Seitenflächenkontur in einen konkaven Verlauf übergeht,
wobei eine Seitenflächenkontur der jeweiligen Laufradschaufel (3) im Bereich der eiffelturmförmigen Schaufeldickenverteilung zwischen ihrem Schaufelfuß (B1) und ihrem radialen Schaufelrand (B5) einen derart konkav gewölbten Verlauf aufweist, dass die Schaufeldicke über die Schaufelhöhe (9), nach radial außen hin schwächer werdend abnimmt.

2. Laufrad (1) nach Anspruch 1, **dadurch gekennzeichnet, dass** die Seitenflächenkontur der jeweiligen Laufradschaufel (3) zwischen ihrem Schaufelfuß (B1) und ihrem Krümmungswechselbereich (B3) jeweils einen geraden oder einen gekrümmten ersten Übergangsbereich (B2) aufweist.

3. Laufrad nach Anspruch 2, **dadurch gekennzeichnet, dass** die Seitenflächenkontur der jeweiligen Laufradschaufel (3) zwischen ihrem radialen Schaufelrand (B5) und ihrem Krümmungswechselbereich (B3) jeweils einen geraden oder einen gekrümmten zweiten Übergangsbereich (B4) aufweist.

4. Laufrad (1) nach Anspruch 1, **dadurch gekennzeichnet, dass** der konkav gewölbte Verlauf der Seitenflächenkontur der jeweiligen Laufradschaufel (3), in Richtung auf den radialen Schaufelrand (B5) zu, in einen auf eine gedachte Mittellinie (13) der Laufradschaufel (3) zu geneigten oder zu dieser Mittellinie (13) parallelen Verlauf übergeht, so dass sich ein Übergangsbereich (B4) ergibt, der im Querschnitt der Laufradschaufel eine trapezförmige Verjüngung nach radial außen hin oder eine gleichbleibende Dicke aufweist.

5. Laufrad (1) nach einem der Ansprüche 1 bis 4, **dadurch gekennzeichnet, dass** das Laufrad (1) ein Turbinenlaufrad ist und dass die Laufradschaufeln (3) im Bereich ihrer Fluideintrittskante (4) jeweils eine eiffelturmförmige Schaufeldickenverteilung über die Schaufelhöhe und im Bereich ihrer Fluidaustrittskante (5) jeweils eine flaschenförmige Schaufeldickenverteilung über die Schaufelhöhe aufweisen.

6. Laufrad (1) nach einem der Ansprüche 1 bis 4, **dadurch gekennzeichnet, dass** das Laufrad (1) ein Turbinenlaufrad ist und dass die Laufradschaufeln (3) im Bereich ihrer Fluideintrittskante (4) und im Bereich ihrer Fluidaustrittskante (5) jeweils eine eiffelturmförmige Schaufeldickenverteilung über die Schaufelhöhe aufweisen und zwischen dem Bereich ihrer Fluideintrittskante (4) und dem Bereich ihrer Fluidaustrittskante (5) jeweils einen Bereich mit einer flaschenförmigen Schaufeldickenverteilung über die Schaufelhöhe (9) aufweisen.

7. Laufrad (1) nach einem der Ansprüche 1 bis 4, **dadurch gekennzeichnet, dass** es ein Verdichterlaufrad ist und dass die Laufradschaufeln (3) im Bereich ihrer Fluideintrittskante (5') jeweils eine flaschenförmige Schaufeldickenverteilung aufweisen und im Bereich ihrer Fluidaustrittskante (4') jeweils eine eiffelturmförmige Schaufeldickenverteilung aufweisen.

8. Laufrad (1) nach einem der Ansprüche 1 bis 4, **dadurch gekennzeichnet, dass** es ein Verdichterlaufrad ist und dass die Laufradschaufeln (3) im Bereich ihrer Fluideintrittskante (5') und im Bereich ihrer Fluidaustrittskante (4') jeweils eine eiffelturmförmige Schaufeldickenverteilung über die Schaufelhöhe aufweisen und zwischen dem Bereich ihrer Fluideintrittskante (5') und dem Bereich ihrer Fluidaustrittskante (4') jeweils einen Bereich mit einer flaschenförmige Schaufeldickenverteilung aufweisen.

9. Laufrad nach einem der Ansprüche 1 bis 4, **dadurch gekennzeichnet, dass** eine Seitenflächenkontur der Laufradschaufeln (3) im Bereich der flaschenförmigen Schaufeldickenverteilung und im Bereich der eiffelturmförmigen Schaufeldickenverteilung in Radialrichtung nach außen jeweils eine Mehrzahl von gerade verlaufenden Konturabschnitten aufweisen.

10. Laufrad (1) nach einem der vorhergehenden Ansprüche, **dadurch gekennzeichnet, dass** die Laufradschaufeln (3) jeweils eine Saugseite (S) und eine Druckseite (P) mit einer jeweiligen Seitenflächenkontur und gleichen Schaufeldickenverteilungen auf der Saugseite (S) und der Druckseite (P) aufweisen, sodass die beiden Seitenflächenkonturen der jeweiligen Laufradschaufel in Bezug auf eine gedachte Mittellinie symmetrisch zueinander verlaufen.

11. Laufrad nach einem der Ansprüche 1 bis 9, **dadurch gekennzeichnet, dass** die Laufradschaufeln (3) jeweils eine Saugseite (S) und eine Druckseite (P) mit einer jeweiligen Seitenflächenkontur und unterschiedlichen Schaufeldickenverteilungen auf der Saugseite (S) und der Druckseite (P) aufweisen, sodass die beiden Seitenflächenkonturen in Bezug auf eine gedachte Mittellinie unterschiedliche Konturverläufe aufweisen.

## Claims

1. Rotor (1) of an exhaust-gas turbocharger, which rotor has a rotor hub (2) and rotor blades (3) arranged on the rotor hub, which rotor blades each have a fluid inlet edge (4), a fluid outlet edge (5), a blade root (B1), a radial blade edge (B5) and a blade height (9) and a blade thickness distribution, **characterized in that** the blade thickness distribution is selected such that the rotor blades (3) have, along their extent from the fluid inlet edge (4) to the fluid outlet edge (5), at least one transition between a rigidity-oriented radial blade thickness distribution and an inertia- and stress-oriented radial blade thickness distribution over the blade height, wherein, the rigidity-oriented blade thickness distribution is a bottle-shaped blade thickness distribution over the blade height, and the inertia- and stress-oriented blade thickness distribution is an Eiffel Tower-shaped blade thickness distribution over the blade height,
wherein, in the region of the bottle-shaped blade thickness distribution, a side surface contour of the respective rotor blade (3) has in each case one curvature change region (B3) between its blade root (B1) and its radial blade edge (B5), in which, in the direction from radial inside to radial outside, a convex profile of the side surface contour in relation to an imaginary central line (13) of the rotor blade cross section under consideration changes into a concave profile,
wherein, in the region of the Eiffel Tower-shaped blade thickness distribution, a side surface contour of the respective rotor blade (3) has, between its blade root (B1) and its radial blade edge (B5), a concavely curved profile such that the blade thickness decreases degressively in the radially outward direction over the blade height (9).

2. Rotor (1) according to Claim 1, **characterized in that** the side surface contour of the respective rotor blade (3) has in each case one straight or one curved first transition region (B2) between its blade root (B1) and its respective curvature change region (B3).

3. Rotor according to Claim 2, **characterized in that** the side surface contour of the respective rotor blade (3) has in each case one straight or one curved second transition region (B4) between its radial blade edge (B5) and its curvature change region (B3).

4. Rotor (1) according to Claim 1, **characterized in that**, in the direction of the radial blade edge (B5), the concavely curved profile of the side surface contour of the respective rotor blade (3) merges into a profile which is inclined toward an imaginary central line (13) of the rotor blade (3) or which is parallel to said central line (13), such that a transition region (B4) is realized which, in the cross section of the rotor blade, has a trapezoidal taper in the radially outward direction or a uniform thickness.

5. Rotor (1) according to one of Claims 1 to 4, **characterized in that** the rotor (1) is a turbine rotor and that the rotor blades (3), in the region of their fluid inlet edge (4), each have an Eiffel Tower-shaped blade thickness distribution over the blade height and, in the region of their fluid outlet edge (5), each have a bottle-shaped blade thickness distribution over the blade height.

6. Rotor (1) according to one of Claims 1 to 4, **characterized in that** the rotor (1) is a turbine rotor, and **in that** the rotor blades (3), in the region of their fluid inlet edge (4) and in the region of their fluid outlet edge (5), each have an Eiffel Tower-shaped blade thickness distribution over the blade height and, between the region of their fluid inlet edge (4) and the region of their fluid outlet edge (5), each have a region with a bottle-shaped blade thickness distribution over the blade height (9).

7. Rotor (1) according to one of Claims 1 to 4, **characterized in that** said rotor is a compressor rotor, and **in that** the rotor blades (3), in the region of their fluid inlet edge (5'), each have a bottle-shaped blade thickness distribution and, in the region of their fluid outlet edge (4'), each have an Eiffel Tower-shaped blade thickness distribution.

8. Rotor (1) according to one of Claims 1 to 4, **characterized in that** said rotor is a compressor rotor, and **in that** the rotor blades (3), in the region of their fluid inlet edge (5') and in the region of their fluid outlet edge (4'), each have an Eiffel Tower-shaped blade thickness distribution over the blade height and, between the region of their fluid inlet edge (5') and the region of their fluid outlet edge (4'), each have a region with a bottle-shaped blade thickness distribution.

9. Rotor according to one of Claims 1 to 4, **characterized in that**, in the region of the bottle-shaped blade thickness distribution and in the region of the Eiffel Tower-shaped blade thickness distribution, a side surface contour of the rotor blades (3) has in each case a multiplicity of straight-running contour sections in the radial direction toward the outside.

10. Rotor (1) according to one of the preceding claims, **characterized in that** the rotor blades (3) each have a suction side (S) and a pressure side (P) with a respective side surface contour and identical blade thickness distributions on the suction side (S) and on the pressure side (P), such that the two side surface contours of the respective rotor blade run symmetrically with respect to one another about an imaginary central line.

11. Rotor (1) according to one of Claims 1 to 9, **characterized in that** the rotor blades (3) each have a suction side (S) and a pressure side (P) with a respective side surface contour and different blade thickness distributions on the suction side (S) and on the pressure side (P), such that the two side surface contours have different contour profiles with respect to an imaginary central line.

## Revendications

1. Rotor (1) d'un turbocompresseur à gaz d'échappement, qui présente un moyeu de rotor (2) et des aubes de rotor (3) disposées sur le moyeu de rotor, qui présentent à chaque fois une arête d'attaque de fluide (4), une arête de fuite de fluide (5), une embase d'aube (B1), un bord d'aube radial (B5) et une hauteur d'aube (9) ainsi qu'une répartition d'épaisseur d'aube, **caractérisé en ce que** la répartition d'épaisseur d'aube est sélectionnée de telle sorte que les aubes de rotor (3) présentent le long de leur étendue depuis l'arête d'attaque de fluide (4) jusqu'à l'arête de fuite de fluide (5) au moins une transition entre une répartition d'épaisseur d'aube radiale orientée en fonction de la rigidité et une répartition d'épaisseur d'aube radiale orientée en fonction de l'inertie et de la contrainte sur toute la hauteur de l'aube,
la répartition d'épaisseur d'aube orientée en fonction de la rigidité étant une répartition d'épaisseur d'aube en forme de bouteille sur toute la hauteur de l'aube et la répartition d'épaisseur d'aube orientée en fonction de l'inertie et de la contrainte étant une répartition d'épaisseur d'aube en forme de tour Eiffel sur toute la hauteur de l'aube,
un contour de surface latérale de l'aube de rotor respective (3) présentant dans la région de la répartition d'épaisseur d'aube en forme de bouteille entre son embase d'aube (B1) et son bord d'aube radial (B5) à chaque fois une région de changement de courbure (B3) dans laquelle une allure convexe du contour de surface latérale se prolonge radialement de l'intérieur vers l'extérieur en une allure concave par rapport à un axe médian imaginaire (13) de la section transversale d'aube de rotor considérée,
un contour de surface latérale de l'aube de rotor respective (3) présentant dans la région de la répartition d'épaisseur d'aube en forme de tour Eiffel entre son embase d'aube (B1) et son bord d'aube radial (B5) une allure de courbure concave de telle sorte que l'épaisseur d'aube diminue sur la hauteur de l'aube (9) en devenant plus faible radialement vers l'extérieur.

2. Rotor (1) selon la revendication 1, **caractérisé en ce que** le contour de surface latérale de l'aube de rotor respective (3) présente entre son embase d'aube (B1) et sa région de changement de courbure (B3) à chaque fois une première région de transition (B2) droite ou courbe.

3. Rotor selon la revendication 2, **caractérisé en ce que** le contour de surface latérale de l'aube de rotor respective (3) présente entre son bord d'aube radial (B5) et sa région de changement de courbure (B3) à chaque fois une deuxième région de transition (B4) droite ou courbe.

4. Rotor (1) selon la revendication 1, **caractérisé en ce que** l'allure de courbure concave du contour de surface latérale de l'aube de rotor respective (3), dans la région du bord d'aube radial (B5), se prolonge en une allure inclinée vers un axe médian imaginaire (13) de l'aube de rotor (3) ou parallèle à cet axe médian (13), de sorte qu'une région de transition (B4) soit produite, laquelle présente, en coupe transversale de l'aube de rotor, un rétrécissement trapézoïdal radialement vers l'extérieur ou une épaisseur constante.

5. Rotor (1) selon l'une quelconque des revendications 1 à 4, **caractérisé en ce que** le rotor (1) est un rotor de turbine et **en ce que** les aubes de rotor (3) présentent, dans la région de leur arête d'attaque de fluide (4), à chaque fois une répartition d'épaisseur d'aube en forme de tour Eiffel sur toute la hauteur de l'aube et, dans la région de leur arête de fuite de fluide (5), à chaque fois une répartition d'épaisseur d'aube en forme de bouteille sur toute la hauteur de l'aube.

6. Rotor (1) selon l'une quelconque des revendications 1 à 4, **caractérisé en ce que** le rotor (1) est un rotor de turbine et **en ce que** les aubes de rotor (3) présentent, dans la région de leur arête d'attaque de fluide (4) et dans la région de leur arête de fuite de fluide (5), à chaque fois une répartition d'épaisseur d'aube en forme de tour Eiffel sur toute la hauteur de l'aube et entre la région de leur arête d'attaque de fluide (4) et la région de leur arête de fuite de fluide (5), à chaque fois une région ayant une répartition d'épaisseur d'aube en forme de bouteille sur toute la hauteur de l'aube (9).

7. Rotor (1) selon l'une quelconque des revendications 1 à 4, **caractérisé en ce qu'**il s'agit d'un rotor de compresseur et **en ce que** les aubes de rotor (3) présentent, dans la région de leur arête d'attaque de fluide (5'), à chaque fois une répartition d'épaisseur d'aube en forme de bouteille et, dans la région de leur arête de fuite de fluide (4'), à chaque fois une répartition d'épaisseur d'aube en forme de tour Eiffel.

8. Rotor (1) selon l'une quelconque des revendications 1 à 4, **caractérisé en ce qu'**il s'agit d'un rotor de compresseur et **en ce que** les aubes de rotor (3) présentent, dans la région de leur arête d'attaque de fluide (5') et dans la région de leur arête de fuite de fluide (4), à chaque fois une répartition d'épaisseur d'aube en forme de tour Eiffel sur toute la hauteur de l'aube, et entre la région de leur arête d'attaque de fluide (5') et la région de leur arête de fuite de fluide (4'), à chaque fois une région ayant une répartition d'épaisseur d'aube en forme de bouteille.

9. Rotor selon l'une quelconque des revendications 1 à 4, **caractérisé en ce qu'**un contour de surface latérale des aubes de rotor (3) présente, dans la région de la répartition d'épaisseur d'aube en forme de bouteille et dans la région de la répartition d'épaisseur d'aube en forme de tour Eiffel, dans la direction radiale vers l'extérieur, à chaque fois une pluralité de portions de contour s'étendant sous forme rectiligne.

10. Rotor (1) selon l'une quelconque des revendications précédentes, **caractérisé en ce que** les aubes de rotor (3) présentent à chaque fois un côté d'aspiration (S) et un côté de pression (P) avec un contour de surface latéral respectif et des répartitions d'épaisseur d'aube identiques sur le côté d'aspiration (S) et sur le côté de pression (P), de sorte que les deux contours de surface latérale des aubes de rotor respectives s'étendent symétriquement l'un par rapport à l'autre par rapport à un axe médian imaginaire.

11. Rotor selon l'une quelconque des revendications 1 à 9, **caractérisé en ce que** les aubes de rotor (3) présentent chacune un côté d'aspiration (S) et un côté de pression (P) avec un contour de surface latéral respectif et différentes répartitions d'épaisseur d'aube sur le côté d'aspiration (S) et le côté de pression (P), de sorte que les deux contours de surface latérale présentent des allures de contour différentes par rapport à un axe médian imaginaire.
